# EUROPÄISCHE PATENTSCHRIFT

(11) **EP 3 147 089 B1**
(45) Veröffentlichungstag und Bekanntmachung des Hinweises auf die Patenterteilung: **13.06.2018**
(21) Anmeldenummer: 16001732.3
(22) Anmeldetag: 04.08.2016
(51) Int. Cl.: B26D 5/00, B26D 7/26, B26F 1/38, B26D 3/08

(54) **VERFAHREN ZUR AUTOMATISIERTEN EINSTELLUNG EINES SPALTMASSES, DIESBEZÜGLICHE STEUERANLAGE UND STANZVORRICHTUNG**
METHOD FOR AUTOMATICALLY SETTING A GAP DIMENSION, RELATED CONTROL SYSTEM AND PUNCHING DEVICE
PROCEDE DE REGLAGE AUTOMATISE D'UN INTERSTICE, INSTALLATION DE COMMANDE CORRESPONDANTE ET DISPOSITIF D'ESTAMPAGE

(30) Priorität: 24.09.2015 DE 102015116198
(43) Veröffentlichungstag der Anmeldung: 29.03.2017
(73) Patentinhaber: WINK Stanzwerkzeuge GmbH & Co. KG, 49828 Neuenhaus (DE)
(72) Erfinder: DE NATRIS, Albertus, D-48531 Nordhorn (DE)
(74) Vertreter: Wischmeyer, André

(56) Entgegenhaltungen:
- WO-A1-2011/095228
- DE-B3- 10 305 032

## Beschreibung

Stanzvorrichtungen zur Herstellung von z.B. Etiketten weisen einen Stanzzylinder auf, der mit Laufringen oder -flächen auf Laufringen oder -flächen eines Gegendruckzylinders abrollt. Zwischen dem Stanzzylinder und dem Gegendruckzylinder ist ein Spalt für eine zu stanzende Materialbahn ausgebildet. Über eine Verstellvorrichtung kann der Spalt verstellt werden, wodurch sich die Stanztiefe ändert, um beispielsweise einen Verschleiß eines Stanzbleches zu kompensieren. Ebenfalls kann hierüber eine Änderung der Dicke einer zu stanzenden Materialbahn ausgeglichen werden. Als Stanzzylinder kommen beispielsweise Magnetzylinder mit Stanzblech, aus dem Vollen hergestellte, insbesondere gefräste Stanzzylinder und/oder mit einem Sleeve versehene Zylinder in Frage.

Ein gattungsgemäßes Verfahren zur automatisierten Einstellung eines Spaltmaßes eines Spalts zwischen einem Stanzzylinder und einem Gegendruckzylinder einer Stanzvorrichtung ist aus der WO 2011/095228 A1 mit einer Steueranlage zur automatisierten Einstellung des Spaltmaßes bekannt, die eine Sensorvorrichtung mit zumindest einem Sensor zur Aufnahme von Daten und mit einer Auswerteeinrichtung, die das Vorhandensein eines Werkstücks oder eines fehlenden Werkstücks bestimmt und eine Stellvorrichtung für das Spaltmaß steuert. Dort werden Werkstücke durch Drucken, Stanzen oder sonstige Pressvorgänge bei einem Durchlauf zwischen Stanzzylinder und Gegendruckzylinder einer Vorrichtung behandelt, die zuvor durch die Steuereinrichtung erfasst worden sind, um damit das Spaltmaß passend einzustellen.

In der DE 4401300 A1 ist in allgemeiner Weise beschrieben worden, dass über eine Steuer- und Regeleinheit der Druck zwischen einem Laufring eines Gegendruckzylinders und dem Laufring eines Stanzzylinders eingestellt werden kann. Durch Variation des Lagerspiels der Laufringe kann somit automatisch das Spaltmaß, d.h. die lichte Weite zwischen Stanzzylinder und Gegendruckzylinder, verändert werden. Welche Art von Steuer- oder Regelung zum Tragen kommen soll, ist nicht weiter offenbart. Auf dem Markt selbst sind lediglich Systeme vorhanden, die das Spaltmaß steuern, beispielsweise indem Sensoren den Abstand zwischen Stanz- und Gegendruckzylinder messen und auf ein vorgegebenes Maß einstellen.

Bei Temperaturänderungen oder auch Verschleiß der Stanzkanten kann sich das Stanzergebnis gravierend ändern. Beispielsweise bleiben bei einer verstärkten Abnutzung der Stanzbleche bzw. Stanzkanten zunehmend Etiketten in der Gitterbahn, die durch Trennung der gestanzten Materialbahn in Gitterbahn und mit Etiketten versehener Trägerbahn entsteht, hängen. Mittels der bekannten Steuerungen muss dann durch das Bedienpersonal der Spalt zwischen Gegendruckzylinder und Stanzzylinder verringert werden, um das Spaltmaß zu reduzieren. Hierfür ist eine ausreichend große Erfahrung der Bedienperson notwendig, da eine zu starke Reduzierung des Spaltmaßes zu einem An- oder sogar Durchstanzen der Trägerbahn führen kann. Die Etiketten lassen sich dann nicht mehr richtig ablösen, so dass deren Weiterverarbeitung nicht mehr möglich ist. Beispielsweise kann die Trägerbahn beim Spenden der Etiketten reißen.

Es ist Aufgabe der vorliegenden Erfindung, die Anpassung des Spaltmaßes einer Stanzvorrichtung zu verbessern und insbesondere zu automatisieren.

Die Aufgabe wird gelöst durch ein Verfahren gemäß Anspruch 1, durch eine Steueranlage gemäß Anspruch 10 sowie durch eine Stanzvorrichtung gemäß Anspruch 18. Vorteilhafte Ausgestaltungen der Erfindung sind den hierauf rückbezogenen Unteransprüchen sowie der nachfolgenden Beschreibung zu entnehmen.

Erfindungsgemäß erfolgt eine automatisierte Einstellung eines Spaltmaßes des Spalts zwischen dem Stanzzylinder und dem Gegendruckzylinder einer Stanzvorrichtung durch eine Regelung, die Daten der Gitter- und/oder Trägerbahn verwendet. Hierzu ist eine mit einer Auswerteeinheit versehene Steueranlage mit einer Sensorvorrichtung mit zumindest einem Sensor versehen, der die Gitter- und/oder Trägerbahn betreffenden Daten aufnimmt, über die mittels der Auswerteeinheit auf das Vorhandensein eines Etikett in der Gitterbahn, eines fehlenden Etiketts auf der Trägerbahn und/oder das Vorhandensein eines Gitterteils auf der Trägerbahn geschlossen wird, und wobei bei einer Abweichung von einem Sollzustand von Gitter- und/oder Trägerbahn mittels einer Verstellvorrichtung automatisiert das Spaltmaß der Stanzvorrichtung angepasst wird. Hierdurch ändert und insbeondere verringert sich die Stanztiefe und das Stanzergebnis verbessert sich.

Je nach verwendetem Sensor und vorgegebenem oder erlerntem Sollzustand kann die Auswerteeinheit gemäß einer erfindungsgemäßen Weiterbildung auch das nur teilweise Vorhandensein von einem Etikett in der Gitterbahn und/oder das nur teilweise Fehlen von Etiketten auf der Trägerbahn erkennen. Die Gitterbahn umfasst das von der Trägerbahn mittels der Abgittervorrichtung abgehobene Gitter.

Die Trennung der mittels der Stanzvorrichtung gestanzten Materialbahn erfolgt hierbei insbesondere im Bereich einer Abgittervorrichtung, die vorzugsweise mit einer Abgitterwalze versehen ist, wobei im Sollzustand nach der Abgittervorrichtung in der Gitterbahn in der Regel keine Etiketten und auf der Trägerbahn die gestanzten Etiketten vorhanden sind sowie das Gitter vollständig abgelöst ist.

Der Sollzustand kann allerdings auch gezielt in der Gitterbahn vorhandene Etiketten, vorzugsweise seitlich neben den Ausnehmungen der gestanzten Etiketten aufweisen, die im Falle ihres Fehlens ein Indiz dafür sind, dass mit zu großem Druck gearbeitet wird. In der Regel handelt es sich bei der Gitterbahn im Sollzustand jedoch um ein etikettenloses Gitter, das lediglich die Umrandung der auf der Trägerbahn verbliebenen Etiketten darstellt. Sofern im Gitter ein oder mehrere Etiketten hängen bleiben und/oder auf der Trägerbahn ein oder mehrere Gitterteile verbleiben und somit der Sollzustand nicht mehr vorliegt, kann über die Steueranlage und ggf. eine Schnittstelle die Verstellvorrichtung angesteuert und mithin das Spaltmaß der Stanzvorrichtung angepasst werden. Die Steueranlage ist somit nicht nur zur Steuerung des Spaltmaßes sondern insbesondere zur Regelung des Spaltmaßes vor dem Hintergrund der Zustandsdaten der Gitter- und Trägerbahn ausgebildet.

Die Trennung der Materialbahn kann mittels einer Abgittervorrichtung erfolgen, die eine Abgitterwalze aufweist. Alternativ können gleichwirkende Vorrichtungen verwendet werden, die insbesondere im Bereich der Stanzvorrichtung, d.h. vorzugsweise im Bereich räumlicher Nähe zum Stanz- und Gegendruckzylinder angeordnet sind.

Die Steueranlage und insbesondere die Auswerteeinheit ist eine mit EDV-Mitteln versehene Einheit, wobei die Steueranlage bevorzugt einen oder mehrere Ausgänge zum Anschließen von einem oder mehreren Sensoren aufweist. Alternativ können die Sensoren auch fest mit der Auswerteeinheit oder der Steueranlage verdrahtet sein. Bevorzugt handelt es sich um eine mit einem beschreibbaren Speicher versehene Anlage, welches im Laufe der Zeit über übliche Schnittstellen wie USB, WLAN oder andere standardisierte Schnittstellen update- und/oder upgradefähig ist.

Die Auswerteeinheit ist bevorzugt mit einem Anschluss für eine Anzeigeeinheit oder unmittelbar mit einer Anzeigeeinheit versehen, auf der der jeweilige Betriebszustand angezeigt werden kann.

Alternativ oder ergänzend zu der Regelung der Verstellung des Spaltmaßes kann eine/die Steueranlage der Stanzvorrichtung dazu ausgebildet sein, eine Kennung des Stanzwerkzeugs, also eines Stanzblechs oder Stanzzylinders zu verarbeiten und hierauf basierend dem Benutzer einen Mehrwert anbieten. Ein solcher kann beispielsweise darin liegen, zum Ende der Lebensdauer des Stanzbleches oder Stanzzylinders automatisiert ein neues, identisches Stanzblech/einen Stanzzylinder zu bestellen. Alternativ oder ergänzend kann in Abhängigkeit von der Kennung beispielsweise eine Maschinenvoreinstellung erfolgen, z.B. ein passendes Spaltmaß eingestellt werden oder ein gewünschter Sollzustand für eine Überwachung des Abgittervorgangs angenommen werden. Die Steueranlage kann mit einem Sensor oder einer Schnittstelle für einen Sensor versehen sein, so dass Stanzwerkzeuginformationen wie Materialtypen, Informationen über das Stanzmuster, die Art der auszustanzenden Etiketten und andere relevante Informationen wie Herstellungsdatum, Hersteller usw. eingelesen oder über einen Mustervergleich aus einer Datenbank, die im Inter- oder Intranet vorhanden sein kann, geladen werden und im System hinterlegt werden können. Über eine solche Serverabfrage können bevorzugt auch Nachverfolgungen eines auf verschiedenen Maschinen eingesetzten Stanzwerkzeuges ermöglicht werden, um die Lebensdauer des Werkzeugs genau abschätzen zu können.

Die Stanzblech- oder -zylinderinformationen können über eine Kennung auf dem Stanzblech hinterlegt oder sogar beispielsweise über eingebrachte RFID-Tags gespeichert sein. Es ergibt sich somit erfindungsgemäß ein komfortables Werkzeugmanagement. Der Sensor für das Einlesen der auf dem Stanzblech angebrachten Kodierung oder Informationen kann manuell zu führen sein, beispielsweise nach Art eines handgehaltenen Barcode-Scanners oder im Bereich des Stanzzylinders angeordnet sein, um die auf dem Stanzblech/Stanzzylinder vorhandenen Information dann auszulesen, wenn das Stanzwerkzeug gerade installiert wurde.

Auf dem Stanzblech oder Stanzzylinder können Kennungen beispielsweise durch eine Ätzung, durch eine Gravur oder durch Aufdrucke bzw. aufgeklebte Etiketten mit Barcodes, 2D-Codes (QR-Codes) oder auch über insbesondere beschreibbare RFID-Tags hinterlegt werden. Als Kennung kommen insbesondere Seriennummern in Frage, die in der Steueranlage hinterlegten Informationen zugeordnet werden können oder deren zugehörige Informationen von einem Server herunterladbar sind.

Erfindungsgemäß kann für eine Stanzvorrichtung, bei der das Spaltmaß automatisiert regelbar ist, anstelle einer direkten Anbindung der Steueranlage an die Verstellvorrichtung die Steueranlage auch lediglich eine Schnittstelle für eine Ansteuerung der Stanzmaschine bzw. der Verstellvorrichtung von einer entfernten Position bereitstellen. So kann insbesondere für Kunden mit hohen Qualitätsanforderungen wie im Bereich Pharma, Automotive oder Food eine Protokollierung- und Fehlerauswertung vorgenommen werden, die zentral einem Qualitätsmanagement zugrunde gelegt werden kann. Ebenfalls kann die erfindungsgemäße Steueranlage für verschiedene, über die Schnittstelle ansteuerbare Verstellvorrichtungen und somit Stanzvorrichtungen verwendet werden.

Eine Nachstellung des Spaltmaßes kann sowohl mit Hilfe von Daten der Trägerbahn wie auch der Gitterbahn vorgenommen werden. Sofern nachfolgend vermehrt auf die Betrachtung der Gitterbahn abgestellt wird, ist in der Regel eine analoge Betrachtung der Trägerbahn möglich. Insofern wird davon ausgegangen, dass wenn die Sensoren Daten über den Zustand der Gitterbahn aufnehmen, alternativ auch Daten der Trägerbahn verwendet werden können. Die Gitterbahn bietet bei der Verwendung von Tiefeninformation berücksichtigenden Sensoren Vorteile aufgrund der großen Unterschiede zwischen den ausgestanzten und nicht ausgestanzten Bereichen. Die Trägerbahn kann z.B. bei bedruckten Etiketten Vorteile aufgrund stärkerer Kontraste zwischen Etiketten und unterliegender Trägerbahn bieten.

Der Soll-Zustand, der zur Bestimmung einer Abweichung eines Ist-Zustands zu Grunde gelegt wird, kann beispielsweise wie vorbeschrieben vorgegeben oder vorgebbar sein. Hierbei kann der Sollzustand hinsichtlich der Anzahl und/oder Position der in der Gitterbahn vorhandenen oder in der Trägerbahn fehlenden Etiketten oder der Form des Gitters der Gitterbahn definiert sein oder werden. Dies ist insbesondere von Vorteil für Varianten, bei denen über Ablesen oder Eingabe von Stanzwerkzeuginformationen oder -kennungen das Muster der ausgestanzten Etiketten bestimmt werden kann. So kann beispielsweise in Abhängigkeit von einem auf dem Stanzblech vorhandenen QR-Code die Auswerteeinheit darüber informiert werden, dass beispielsweise nur ein Etikett über die gesamte Breite der Materialbahn vorhanden ist und dass beispielsweise nur ein Sensor verwendet werden braucht.

Um jedoch auch nicht mit Kennungen versehene Stanzbleche und Zylinder verwenden zu können, ohne dass die Form, Anzahl und Breite sowie Länge der auszustanzenden Etiketten pro Stanzzylinderumlauf separat eingegeben werden, kann die Steueranlage den Sollzustand von Gitter- und/oder Trägerbahn in einer Lernphase erlernen. Die Steueranlage ist somit unabhängig von etwaigen Vorgaben und Eingaben über beispielsweise eine Bedieneinheit der Steueranlage. Hierbei kann von einer Bedienperson ein manuell und optimal eingestelltes System zunächst visuell überprüft werden, um dann beispielsweise über die Bedieneinheit der Steueranlage die Lernphase zu initialisieren. In dieser erlernt das Steuerprogramm das in diesem eingestellten Soll-Zustand sich ergebende Gitter-oder Trägerbahn-Muster, indem das sich aus den Sensoren diesbezüglich ergebende Signal ggf. verarbeitet und abgespeichert wird. Anstelle des abgespeicherten Signals selbst kann natürlich auch ein Abbild des Signals abgespeichert werden, beispielsweise um die Anzahl der verwendeten Daten zu reduzieren und weniger Speicherplatz zu benötigen bzw. auch den Vergleich der Ist- und Soll-Zustände besser vornehmen zu können.

Vorzugsweise wird ein Soll-Zustand somit für die Lernphase vorgegeben und insbesondere durch Anpassung des Spaltmaßes durch eine Bedienperson eingestellt, wobei die zugehörigen Daten von Gitter- und/oder Trägerbahn von der Steueranlage für die Erstellung zumindest eines Abbilds des Soll-Zustands verwendet werden und nach der Lernphase die Daten des Sensors oder eines Abbildes derselben für die Feststellung von Abweichungen vom Soll-Zustand in einem Vergleich mit dem Abbild verwendet werden.

In dem Soll-Zustand bzw. der Lernphase kann das System je nach Sensor nicht nur auf das Vorhandensein oder auch Nicht-Vorhandensein von einer oder mehrerer Etiketten in der Gitterbahn informiert werden, sondern ebenfalls über das Material der Gitterbahn, über etwaige Bedruckungen und Konturen sowie über den Abstand der Gitterbahn.

Die Auswerteeinheit kann darüber hinaus zu Kalibrierungszwecken die Daten eines Referenzsensors der Stanzvorrichtung zur Signalanalyse verwenden, wobei der Referenzsensor als Dreh- oder Positionsgeber, der an dem Stanzzylinder befestigt ist, als Rollrad auf dem Zylinder, als Mikroschalter oder anderer eine oder mehrere vollständige oder teilweise Umdrehungen des Stanzzylinders indizierender Sensor, der ggf. am Rahmen der Vorrichtung befestigt ist, ausgebildet sein kann. Beispielsweise startet oder stoppt die Signalflanke des Referenzsensors die Signalaufnahme und triggert die Signalanalyse.

Die beispielsweise von einem als Lichttaster mit Hintergrundausblendung ausgebildeten Sensor erhaltenen Signale sind binär (Wert 0 oder 1). Die Signalverläufe werden für jeden Sensor separat und mit der maximal möglichen Auflösung (nämlich der Schaltfrequenz des Sensors) aufgenommen. Für den Vergleich zwischen dem Soll-Zustand und dem Ist-Zustand werden vorzugsweise Signalverläufe während einer Umdrehung des Magnetzylinders bzw. Stanzzylinders herangezogen. Je nach Geschwindigkeit des Stanzvorgangs können die Daten bei niedrigeren Bahngeschwindigkeiten dynamisch komprimiert werden, um weniger Daten verarbeiten zu müssen.

Anschließend können die Daten normiert werden, um Unterschiede in der Bahngeschwindigkeit ausgleichen zu können. Hierfür kann eine virtuelle Zeitbasis vor dem Hintergrund des vom Referenzsensor erhaltenen Signals gebildet werden. Insbesondere im Rahmen einer Lernphase können so für jeden Sensor separat Datenabbilder als Soll-Zustand definiert werden, so dass bei normalem Funktionsbetrieb die entsprechend angepassten Daten des Sensors bzw. dessen Abbildung mit dem Referenzmuster des Soll-Zustands verglichen werden können. Eine zu große Abweichung vom Referenzmuster wird als Fehler gewertet, der beispielsweise ein Etikett in der Gitterbahn indiziert. Je nach eingestellten Qualitätsvorgaben kann dann in Abhängigkeit der Anzahl der Fehler pro Sensor über eine vorgegebene Zeiteinheit eine Nachstellung vorgenommen werden. Bei besonders strengen Qualitätsvorgaben kann bereits ein Fehler zu einem automatisierten Nachstellen der Stanzvorrichtung führen. So kann, wenn ein Etikett im Gitter hängen bleibt, das Spaltmaß verringert werden.

Die Anpassung des Spaltmaßes erfolgt vorzugsweise in Abhängigkeit von der Position eines Fehlers in der Gitterbahn und insbesondere dann auch des Sensors. Insbesondere sind entsprechend der maximalen Anzahl von nebeneinander der Breite der Materialbahn angeordneten Etiketten Sensoren angeordnet. Alternativ kann statt einer Mehrzahl von Sensoren auch ein die Breite der Materialbahn erfassender Sensor, beispielsweise eine Zeilenkamera, verwendet werden. Die Erkennung der Position eines Fehlers in Richtung quer zur Materialbahn ermöglicht eine gewichtete Nachstellung des Spaltmaßes und ist vorteilhaft, um ein ungleichmäßiges Abnutzen des Stanzbleches oder des Stanzzylinders entlang seiner Längsachse korrigieren zu können.

Gemäß einer erfindungsgemäßen Weiterbildung wird bei einer Abweichung die Trägerbahn markiert und/oder eine zugehörige Information elektronisch gespeichert, so dass optisch und/oder elektronisch Fehler in der mit Etiketten versehenen, vorzugsweise aufgewickelten Trägerbahn erkennbar sind. Eine solche Indizierung kann beispielsweise über eine farbige und von der Seite der mit Etiketten versehenen, aufgerollten Trägerbahn erkennbare Markierung erfolgen. Alternativ oder ergänzend kann an der jeweiligen Position ein Fähnchen eingeschossen werden und/oder die Trägerbahn von unten markiert werden. Die Steueranlage, die eine fehlerhafte Abweichung feststellt, kann ein Datenfile erzeugen, in dem insbesondere mit zusätzlichen Parametern wie z.B. Art des Stanzmusters und/oder Rollenkennung das Vorhandensein der Abweichung mit einer bestimmten Trägerbahnposition gespeichert wird.

Vorzugsweise ist die Sensorvorrichtung mit wenigstens einem Sensor, beispielsweise einer Zeilenkamera, versehen, der auf die Träger- und/oder die Gitterbahn abgestimmt wird. Entsprechend können Farbverläufe oder Oberflächenmaterialien des Gitters bei der Erstellung des Soll-Zustands berücksichtigt werden. Insbesondere die Verwendung einer Zeilenkamera oder sogar einer 2D- bzw. 3D-Kamera, die die Anordnung des Gitters im Raum bestimmen kann, ist für eine automatisierte Verstellung des Spaltmaßes der Stanzvorrichtung vorteilhaft, da die Signalauswertung über die vorzugsweise gesamte Breite der Materialbahn, in der Etiketten ausgestanzt werden, auf einfache Weise möglich ist und sogar etwaige Ausfransungen bzw. teilweise hängengebliebene Etiketten erkannt werden können. Die Vorrichtung kann somit noch genauer nachgestellt werden.

In einer weiteren erfindungsgemäßen Ausbildung des Verfahrens kann nicht nur ein zu großes Spaltmaß korrigiert werden, sondern ebenfalls ein zu geringes. Dies kann beispielsweise dadurch erkannt werden, dass ein mit Stanzkanten geringerer Höhe erzeugbares Etikett, welches z.B. seitlich in der Materialbahn erzeugt werden kann, doch ausgestanzt wird. Entsprechend kann in der Auswerteeinheit ein Überwachung der entsprechenden Materialbahnposition eingerichtet sein und diese spezifische Abweichung nicht zu einer Verringerung des Spaltmaßes führen. Sofern auf diese oder eine andere Weise ein zu tiefes Stanzen erkannt wird, kann vielmehr automatisiert oder über eine Bedieneinheit manuell eine Zustellautomatik aktiviert werden, dergestalt, dass das Spaltmaß automatisch soweit vergrößert wird, dass Etiketten in der Gitterbahn hängenbleiben und dann anschließend wieder eine Anpassung des Spaltmaßes automatisch so lange erfolgt, bis keine Etiketten mehr hängen bleiben.

Sofern bei der Analyse eine Mehrzahl von nebeneinanderliegenden Sensoren Fehler meldet und/oder in der Auswerteeinheit mehrere nebeneinanderliegende Abweichungen vom Sollzustand erkennt, kann die Zustellung des Spaltmaßes gewichtet in Abhängigkeit von der Position der Fehler erfolgen. Um die Verstellung maschinengenau vornehmen zu können, ist die Position der Versteflmittel relativ zu der der Position der Fehler zu ermitteln und in der Auswerteeinheit zu hinterlegen.

Die eingangs gestellte Aufgabe wird somit ebenfalls durch eine Steueranlage zur automatisierten Einstellung eines Spaltmaßes eines Spalts zwischen einem Stanzzylinder und einem Gegendruckzylinder einer Stanzvorrichtung gelöst.Die Steueranlage umfasst eine Sensorvorrichtung mit zumindest einem Sensor und mit einer Auswerteeinheit. Die Steueranlage hat eine Ausbildung zur Durchführung der folgenden Schritte: Die Sensorvorrichtung nimmt Daten betreffend eine Gitter- und/oder Trägerbahn auf, die durch Trennung einer von der Stanzvorrichtung gestanzten Materialbahn erzeugt sind, die Steueranlage bestimmt das Vorhandensein eines Etikettes in der Gitterbahn, eines fehlenden Etikettes auf der Trägerbahn und/oder das Vorhandensein eines Gitterteils auf der Trägerbahn, die Auswerteeinheit steuert eine Verstellvorrichtung zur Anpassung des Spaltmaßes der Stanzvorrichtung an. Entsprechend kann die Verstellvorrichtung zur Verstellung des Spaltmaßes zwischen einem Stanzzylinder und Gegendruckzylinder einer Stanzvorrichtung auch Teil der Steueranlage sein oder die Steueranlage kann über eine Schnittstelle an eine Stanzvorrichtung angeschlossen werden und deren Verstellvorrichtung ansteuern. Eine derart zur Regelung des Spaltmaßes vorgesehene Steueranlage kann mit einem 1D-, 2D-Sensor versehen sein, der insbesondere über Lichtsignale die Gitter- oder Trägerbahnen auf Anomalien, d.h. hängengebliebene Etiketten überprüft- Als 1 D-Sensor kommt insbesondere eine Zeilenkamera in Frage, die über die gesamte Breite der Trägerbahn angeordnet ist. Über
einen 2D-Sensor können noch einfacher Stanzmuster und ausgefranste Ränder berücksichtigt werden, während über einen 3D-Sensor auch noch Tiefeninformationen und somit ein "Durchblick" durch die Gitterbahn oder ein präziser Aufblick auf die Trägerbahn ermöglicht wird. Als 3D-Sensoren werden alle Sensoren bezeichnet, die insgesamt Tiefeninformationen auch in Kombination mit weiteren Sensoren ausgeben können. Hierzu zählen beispielsweise kapazitive Sensoren zur Detektion der Materialstärke oder Time-of-Flight-Sensoren.

Bei einem einfachen Sensor, der binäre Werte ausgibt, kann der Sensor beispielsweise als Lichttaster insbesondere mit Hintergrundausblendung ausgebildet sein. Ein solcher Sensor kann wie auch eine Mehrzahl von Sensoren mittels einer Haltevorrichtung lösbar festlegbar sein und insbesondere variabel positionierbar zur Gitterbahn ausgerichtet werden. Bei einer Mehrzahl von Sensoren kann diese mittels einer Haltevorrichtung dann insbesondere quer zur Gitter- und/oder Trägerbahn nebeneinander positioniert und lösbar festgelegt sein. Die Haltevorrichtung kann hierbei beispielsweise als Profilschiene mit Halteschuhen ausgebildet sein, es kann sich auch um feststellbare Kugelkopfgelenke an den Sensoren handeln, die auf einer Haltevorrichtung positioniert werden. In der Auswerteeinheit kann ein Modus vorhanden sein, der zur optimalen Datenerfassung eine Ansicht aktueller Sensordaten ermöglicht, um eine optimale Ausrichtposition für den oder die Sensoren zu ermitteln.

Bei einer Mehrzahl von in der Breite der Materialbahn nebeneinander auszustanzenden Etiketten kann die Steueranlage mit einem Sensor für jedes Etikett, welches nebeneinander in der Breite der Materialbahn auszustanzen ist, versehen sein. So wird jedes Etikett mit mindestens einem Sensor direkt oder indirekt über die Gitterbahn überwacht. Alternativ kann ein Sensor beispielsweise als Zeilenkamera ausgebildet die gesamte Breite der Bahn erfassen. Bei einfachen Ausführungsbeispielen können bereits 3 Sensoren (links, Mitte, rechts) ein ausreichendes Ergebnis gewährleisten.

In einer Variante mit mehreren Sensoren kann die Bedieneinheit Eingabemittel für die Position eines jeden Sensors zumindest in Richtung der Breite der Materialbahn aufweisen und/oder für die Schrittweite der Verstellung des Spaltmaßes besitzen. Auch für einen Sensor, der die gesamte Breite der Bahn erfasst, kann zwecks genauer Einstellung des Spaltmaßes vorteilhaft sein, die Position des Sensors bezüglich der Breite zu erfassen.

Vorzugsweise ist die Steueranlage mit einer Bedieneinheit versehen, die Stellmittel zur manuellen Einstellung des Spaltmaßes aufweist, wobei die Bedieneinheit eine Mehrzahl von Bedienmitteln und Informationsfeldern besitzt, die der Bedienung der Steueranlage und der Wiedergabe von Informationen insbesondere auf Basis der Daten der Sensorvorrichtung dienen. Vorzugsweise handelt es sich bei der Bedieneinheit um ein Display mit Touch-Funktion, welches zur Wiedergabe von Informationen und zum Bedienen einzelner Funktionen einer in der Steueranlage angelegten Programmes ausgebildet ist

Erfindungsgemäß ist eine Stanzvorrichtung mit einer Steueranlage wie vor oder nachbeschrieben ausgebildet.

Insbesondere weist die Stanzvorrichtung einen Referenzsensor auf, der ein in der Steueranlage zu verarbeitendes Referenzsignal ausgibt.

Vorzugsweise umfasst die Stanzvorrichtung einen Stanzzylinder und einen Gegendruckzylinder, die zwischen sich einen Spalt aufweisen, der über eine Verstellvorrichtung der Stanzvorrichtung variabel einstellbar ist. Darüber hinaus weist die Stanzvorrichtung eine Abgittervorrichtung auf, mittels der eine gestanzte Materialbahn in eine Gitter- und eine Trägerbahn trennbar ist, wobei das Spaltmaß durch ein vor- oder nachbeschriebenes Verfahren einstellbar ist.

Weitere Vorteile und Einzelheiten der Erfindung lassen sich der nachfolgenden Figurenbeschreibung entnehmen. Schematisch dargestellt zeigt:
- Fig. 1: eine erfindungsgemäße Stanzvorrichtung,
- Fig. 2: eine Detailansicht des Gegenstands nach Fig. 1,
- Fig. 3: eine weitere Detailansicht des Gegenstands nach Fig. 2 in einer teilweisen Ansicht,
- Fig. 4: eine weitere Detailansicht des Gegenstands nach Fig. 1,
- Fig. 5: einen weiteren erfindungsgemäßen Gegenstand in einer Ansicht gemäß Fig. 4,
- Fig. 6: einen weiteren erfindungsgemäßen Gegenstand in einer Ansicht gemäß Fig. 4.

Einzelne technische Merkmale der nachbeschriebenen Ausführungsbeispiele können auch in Kombination mit vorbeschriebenen Ausführungsbeispielen sowie den Merkmalen der unabhängigen Ansprüche und etwaiger weiterer Ansprüche zu erfindungsgemäßen Gegenständen kombiniert werden. Sofern sinnvoll, werden funktional gleichwirkende Elemente mit identischen Bezugsziffern versehen.

Ein erfindungsgemäßer Gegenstand gemäß Fig. 1 umfasst eine Stanzvorrichtung, die einen vorliegend als Magnetzylinder ausgebildeten Stanzzylinder 1 aufweist, auf dem ein Stanzblech 2 magnetisch gehalten wird. Achsstummel 3 des Magnetzylinders sind in einem Rahmen 4 gehalten, der gestrichelt dargestellt ist. Laufringe 6 des Magnetzylinders laufen auf Laufringen 7 eines Gegendruckzylinders 8. Zwischen Stanzzylinder 1 und Gegendruckzylinder 8 ist ein Spalt vorhanden, dessen Spaltmaß, d.h. der Abstand A (vgl. Fig. 3) zwischen Stanzzylinder 1 und Gegendruckzylinder mittels einer Einstellvorrichtung 9 einstellbar ist. Die Einstellvorrichtung 9 umfasst einen Schrittmotor 10, der eine Gewindespindel 11 bewegt. Diese bewegt einen Arm 12 eines Exzenters 13, über den der Laufring 7 angehoben wird und somit eine Drehachse 14 des Magnetzylinders 1 von einer Drehachse 15 des Gegendruckzylinders 8 entfernt und mithin den Spalt bzw. des Spaltmaß A vergrößert. Der Schrittmotor 10 ist in analoger Bauweise nicht nur auf der in der Fig. 1 linken Seite des Gegendruckzylinders 8 vorhanden, sondern (was nicht dargestellt ist) auch auf der rechten Seite des Gegendruckzylinders 8. Alternativ zu einem Schrittmotor kann auch ein beliebiger anderer Antrieb mit einer ausreichend feinen Verstellung verwendet werden, beispielsweise ein Servomotor. Obgleich die Verstellung des Spaltmaßes A bzw. des Abstands über die Verstellung des Lagerspiels der Laufringe und des Exzenters des Gegendruckzylinders 8 erfolgt, ist es denkbar, auch andere Arten der Spaltmaßverstellung vorzunehmen. Beispielsweise kann der Laufring 7 festgehalten werden und somit über eine Exzenterverstellung der gesamte Gegendruckzylinder 8 hin und her bewegt werden.

Zwischen Stanzzylinder 1 und Gegendruckzylinder 8 wird eine Materialbahn geführt, die mehrlagig ausgebildet ist und ein Trägermaterial besitzt, welches mit einer Silikonschicht versehen ist, auf der ein Kleber angeordnet ist. Diese Klebeschicht wird von einer Obermaterialschicht bedeckt, die nach dem Stanzvorgang in Teilen gemeinsam mit dem Kleber die Etiketten ausbildet. Über eine Abgittervorrichtung, die vorliegend drei Abgitterwalzen 16 umfasst (Fig. 2), wird die Materialbahn in eine Gitterbahn 17 und eine mit Etiketten 18 versehene Trägerbahn 19 getrennt. In einem Gehäuse 20 ist eine Auswerteeinheit einer Steueranlage untergebracht, die weiterhin eine Sensorvorrichtung 21 umfasst (Fig. 4).

Eine Haltevorrichtung der Sensorvorrichtung 21 umfasst eine Haltestange 22, die mittels eines Flansches 23 an einem Rahmen oder weiteren Gehäuseteil der Stanzvorrichtung befestigt werden kann. Über an Sensoren 24 befestigte Halteklammern 26 können die Sensoren 24 der Sensorvorrichtung 21 optimal zur Gitterbahn 17 ausgerichtet werden. Die Sensoren 24 sind in diesem Ausführungsbeispiel mit Hintergrundausblendung ausgebildet, so dass das Vorhandensein eines Fehlers mithin eines Etiketts 27 in der Gitterbahn sowie das Vorhandensein des Gitters 28 mit 0 oder 1 detektiert wird und ein Zwischenraum zwischen den Gitterwänden ohne Etikett mit dem dann alternativen Wert (1 oder 0). Die Lichttaster können auf Infrarotbasis oder auch laserbasiert arbeiten, was durch Laserstrahlen 29 indiziert wird. Während für ein bereits funktionierendes Setup vorliegend nur drei Sensoren vorgesehen sind, kann die Anzahl der Sensoren auch erhöht werden. Vorliegend würde eine Anzahl von fünf nebeneinander in der Breite der Materialbahn, d.h. quer zur Materialbahn angeordneten Sensoren bereits in der Lage sein, alle fünf nebeneinander auszustanzenden Etiketten bzw. das Fehlen derselben in dem Gitter 28 detektieren. Mit Hilfe eines Referenzgebers 30 wird über einen nicht näher dargestellten Referenzsensor eine Umdrehung des Stanzzylinders 1 detektiert.

Als Zeitskala für die Auswertung wird somit die Zeit zwischen zwei Referenzimpulsen vom Referenzsensor verwendet, sofern beispielsweise über einen Drehgeber am Magnetzylinder nicht weitere Informationen über die Umdrehung und die Geschwindigkeit der Umdrehung des Stanzzylinders 1 aufgenommen werden können. Relativ zum Referenzimpuls wird durch das Gitter nun das gleiche Signalmuster an den Sensoren 24 erzeugt. Wie im Ausführungsbeispiel der Fig. 5 bzw. 6 gezeigt, kann es sich hierbei auch um ein Signalmuster der Trägerbahn 19 handeln. Dieses Signalmuster kann zur Erstellung eines Abbildes in der Auswerteeinheit direkt verwendet werden, alternativ kann es auch zur Erzeugung eines für die Auswertung besser geeignetes Abbildes bearbeiten werden. Beispielsweise kann eine Datenkompression erfolgen, wenn die Bahngeschwindigkeit so klein ist, dass bei der vorhandenen Abtastfrequenz von beispielsweise 5 kHz eine Vielzahl gleicher Daten nicht benötigt wird. Alternativ kann die Bahngeschwindigkeit erhöht werden.

Für das Erlernen eines Soll-Zustands kann über eine Bedieneinheit 31, die als grafisches Display mit "Touch-"Funktion ausgebildet ist, eine Lernphase initialisiert werden. Hierbei wird das Spaltmaß zunächst von einer Bedienperson so eingestellt, dass keine Etiketten 27 im Gitter 28 hängenbleiben. Gleichzeitig ist darauf zu achten, dass das Spaltmaß A nicht zu gering ist und somit nicht so stark gestanzt wird, dass das Trägermaterial oder die zugehörige Silikonschicht verletzt wird. Anschließend werden bei vorzugsweise konstanter Geschwindigkeit die Signale über mehrere Referenzimpluse hinweg erfasst und gemittelt. Hierzu kann jede Signalfolge zwischen zwei Referenzimpulsen zunächst aufgenommen und dann auf ein zeitliches Normal (z.B. 1000 Einheiten) gedehnt bzw. gestaucht werden. Anschließend kann die normierte Signalfolge über einfache Addition auf das Referenzmuster gerechnet werden. D.h. Zeitpunkte, bei denen die Signale immer aktiv sind, haben als Wert die Anzahl der Umdrehungen während des Einlernens, Zeitpunkte, bei denen die Signale inaktiv sind, haben als Wert 0. Dies kann gegebenenfalls noch auf 100 bzw. 0 % normiert werden.

Eine Prozentangabe, die sich beispielsweise aus der Interpolation der Signale zur Erstellung einer Referenzkurve ergeben kann und bei der auch Werte zwischen 0 und 100% vorliegen können, beschreibt sozusagen die Wahrscheinlichkeit, dass das Signal zu einem bestimmten Zeitpunkt ansteht.

In der Analyse wird in der Auswerteeinheit die Signalfolge zwischen zwei Referenzimpulsen zeitlich normiert. Der Erhalt eines Referenzimpulses vom Referenzsensor kann somit die Auswertung triggern. Anschließend wird die Signalfolge dann mit dem Referenzmuster verglichen, bei einer Referenz 100% muss die Signalfolge "1" sein, bei einer Referenz 0% muss die Signalfolge ebenfalls wieder bei binären Signalen des Sensors 0 sein. Dazwischen kann sie 1 oder 0 sein. Abweichungen des aufgenommen Musters vom Referenzmuster indizieren, dass der Ist-Zustand vom Soll-Zustand abweicht und somit Etiketten in der Gitterbahn hängengeblieben sind oder Gitterteile fehlen bzw. auf der Trägerbahn verblieben sind. Da die Auswertung sensorspezifisch erfolgt, ist dann auch bekannt, an welcher Position in der Gitterbahn das Etikett bzw. das Gitterteil in der Trägerbahn hängengeblieben ist. Entsprechend kann anschließend auf Basis der Position des Sensors oder des Etiketts eine genaue Einstellung des Spaltmaßes vorgenommen werden, wobei eine Einstellung des Spaltmaßes auf einer oder auf beiden Seiten des Gegendruck- bzw. Stanzzylinders gewichtet vorgenommen werden kann.

Über eine Betrachtung mehrerer Zyklen und ein Aufsummieren der jeweiligen Signalfolgen können über die Darstellung der zugehörigen Wahrscheinlichkeiten weitere Informationen gewonnen werden. Zum Beispiel können sieben Signalen "1" von 10 Umdrehungen des Stanzzylinders 1 als Tendenz eines Verschiebens des Stanzbleches interpretiert werden. Dies kann dann wiederum über eine Ausgabe auf der grafischen Oberfläche für eine Bedienperson den Anlass geben, eine erneute Kalibrierung vorzunehmen. Alternativ könnte automatisiert eine neue Lernphase g etriggert werden. Bei Erreichen eines minimalen, vorgebbaren oder vorgegebenen Abstands zwischen Stanzzylinder 1 und Gegendruckzylinder 8 kann der Stanzvorgang gestoppt werden. Hierfür kann die Vorrichtung entweder eine Anzeige haben, die die Notwendigkeit eines Halts signalisiert. Oder es kann über eine Schnittstelle zur Antriebssteuerung der Stanzvorrichtung ein Haltesignal ausgegeben werden, so dass die Stanzvorrichtung automatisch anhält.

Ebenfalls kann vorzugsweise rechnergestützt eine Neubestellung des Stanzblechs oder eine Wiederaufbereitung des Stanzbleches vorgenommen bzw. veranlasst werden. Um den Vorgang des Erlernens sowohl des Soll-Zustands wie auch die Einrichtung der Maschine verbessert vornehmen zu können, kann die Stanzvorrichtung mit einem Sensor versehen sein, der eine auf dem Stanzblech vorhandene Kennung erkennen kann. Hierbei kann es sich um einen Bar- oder QR-Code handeln. Alternativ kann auch ein RFID-Tag oder eine Gravur im Blech vorhanden sein. Die Stanzvorrichtung kann hierfür mit einem Handscanner 32 versehen sein, der am Gehäuse 20 angebunden und mit der Auswerteeinheit bzw. deren EDV verbunden ist. Es kann sich aber auch um einen Sensor im Bereich des Stanzzylinders 1 handeln, der nach einem Halt automatisiert die auf dem Stanzblech vorhandene Information einliest und dann entsprechend Spaltmaß und Sollzustand vorgibt.

Alternativ kann eine entsprechende Kennung auch über eine Bedieneinheit eingegeben werden.

Im Ausführungsbeispiel nach der Figur 5 ist die Sensorvorrichtung 21 im Bereich der Trägerbahn 19 angeordnet, um dort die durchgestrichelten Linien 33 als fehlend gekennzeichnete Etikett 27 zu detektieren. Die Auswertung und die sich aus der Auswertung ergebenden Änderungen des Spaltmaßes erfolgen dann analog zum Ausführungsbeispiel gemäß Fig. 5. Eine Nachstellung des Spaltmaßes kann im Bereich von 10⁻⁶ m erfolgen.

Im Ausführungsbeispiel gemäß Fig. 6 ist alternativ zu der Mehrzahl von Sensoren 24 der Sensorvorrichtung 21 als Sensor 24 eine Zeilenkamera angeordnet, die die Trägerbahn 19 in ihrer gesamten Breite erfasst. Vorteilhaft ist hier die genaue Ausrichtung nur eines Sensors 24. Darüber hinaus kann durch die vergleichsweise hohe Auflösung in Richtung der Breite der Materialträgerbahn ein genauerer Verlauf der Stanzkonturen des Gitters und somit auch der Etiketten erfasst werden. Dies kann für die Auswertung weitere Informationen ermöglichen. Darüber hinaus ist über die Möglichkeit Grau- oder sogar Farbwerte aufzunehmen, eine genauere Analyse der Trägerbahn möglich. Dies kann weiter für Qualitätssicherungszwecke verwendet werden. Obgleich die Definition eines Soll-Zustands gegebenenfalls aufwendiger ist, können sich für die weitere Auswertung und Überwachung der Anlage große Vorteile ergeben. Insbesondere ist nur ein Sensor 24 zu positionieren. Alternativ zur Anordnung der Sensorvorrichtung 21 im Bereich der Trägerbahn 19 kann die Zeilenkamera auch in einem Bereich der Gitterbahn 17 und zur Erfassung derselben angeordnet werden. Für eine verbesserte Erkennung kann die Zeilenkamera gemeinsam mit einer Lichtquelle in einem um die Gitterbahn herumgebauten Gehäuse angeordnet sein. Darüber hinaus können Gitter und/oder Trägerbahnen jeweils eigene S ensorvorrichtungen aufweisen, die noch einmal eine Redundanz der Auswertung ermöglichen.

## Patentansprüche

1. Verfahren zur automatisierten Einstellung eines Spaltmaßes eines Spalts zwischen einem Stanzzylinder (1) und einem Gegendruckzylinder (8) einer Stanzvorrichtung, wobei eine mit einer Auswerteeinheit versehene Steueranlage eine Sensorvorrichtung (21) mit zumindest einem Sensor (24) umfasst und wobei bei einer Abweichung von einem Sollzustand mittels einer Verstellvorrichtung (9) automatisiert das Spaltmaß der Stanzvorrichtung angepasst wird, **dadurch gekennzeichnet, dass** mit der Stanzvorrichtung eine Materialbahn gestanzt wird, die in eine Trägerbahn (19) mit gestanzten Etiketten und eine Gitterbahn (17) mittels einer insbesondere mit einer Abgitterwalze (16) versehenen Abgittervorrichtung getrennt wird und dass der Sensor (24) die Gitter- und/oder Trägerbahn (17,19) betreffende Daten aufnimmt, über die mittels der Auswerteeinheit auf das Vorhandensein eines Etiketts (27) in der Gitterbahn (17), eines fehlenden Etiketts auf der Trägerbahn (19) und/oder auf das Vorhandensein eines Gitterteils in der Trägerbahn geschlossen wird.

2. Verfahren nach Anspruch 1, **dadurch gekennzeichnet, dass** der Sollzustand hinsichtlich der Anzahl, Form und/oder der Position der in der Gitterbahn vorhandenen Etiketten, der in der Trägerbahn fehlenden Etiketten und/oder der Form des Gitters der Gitterbahn vorgegebenen wird.

3. Verfahren nach einem der vorherigen Ansprüche, **dadurch gekennzeichnet, dass** die Steueranlage den Sollzustand von Gitter- und/oder Trägerbahn (17,19) in einer Lernphase erlernt.

4. Verfahren nach Anspruch 3, **dadurch gekennzeichnet, dass** der Sollzustand für die Lernphase vorgegeben und insbesondere durch Anpassung des Spaltmaßes durch eine Bedienperson eingestellt wird, die zugehörigen Daten von Gitter- und/oder Trägerbahn (17,19) von der Steueranlage für die Erstellung zumindest eines Abbilds des Sollzustands verwendet werden und nach der Lernphase die Daten des Sensors (24) oder eines Abbildes derselben für die Feststellung von Abweichungen vom Sollzustand in einem Vergleich mit dem Abbild verwendet werden.

5. Verfahren nach einem der vorherigen Ansprüche, **dadurch gekennzeichnet, dass** die Auswerteeinheit die Daten eines Referenzsensors der Stanzvorrichtung zur Signalanalyse verwendet.

6. Verfahren nach einem der vorherigen Ansprüche, **dadurch gekennzeichnet, dass** die Anpassung des Spaltmaßes in Abhängigkeit von der Position eines Fehlers in der Gitterbahn (17) oder der Trägerbahn (19) und des Sensors (24) erfolgt.

7. Verfahren nach einem der vorherigen Ansprüche, **dadurch gekennzeichnet, dass** die Sensorvorrichtung (21) wenigstens einen als Lichttaster oder einen als Zeilenkamera ausgebildeten Sensor (24) aufweist, der auf die Träger- und/oder die Gitterbahn (17,19) abgestimmt wird.

8. Verfahren nach einem der vorherigen Ansprüche, **dadurch gekennzeichnet, dass** über eine Bedieneinheit dergestalt eine Zustellautomatik aktivierbar ist, dass ein Spaltmaß automatisiert so vergrößert wird, dass Etiketten (27) in der Gitterbahn (17) hängen bleiben, und anschließend eine Anpassung des Spaltmaßes automatisch solange erfolgt, bis keine Etiketten mehr hängen bleiben.

9. Verfahren nach einem der vorherigen Ansprüche, **dadurch gekennzeichnet, dass** bei einer Abweichung die Trägerbahn (19) markiert und/oder eine zugehörige Information elektronisch gespeichert wird.

10. Steueranlage zur automatisierten Einstellung eines Spaltmaßes eines Spalts zwischen einem Stanzzylinder (1) und einem Gegendruckzylinder (8) einer Stanzvorrichtung, umfassend eine Sensorvorrichtung (21) mit zumindest einem Sensor (24) und mit einer Auswerteeinheit, **gekennzeichnet durch** eine Ausbildung zur Durchführung der folgenden Schritte:
- Aufnahme von Daten betreffend eine Gitter- und/oder Trägerbahn (17, 19), die durch Trennung einer von der Stanzvorrichtung gestanzten Materialbahn erzeugt sind, durch die Sensorvorrichtung,
- Bestimmung des Vorhandenseins eines Etiketts (27) in der Gitterbahn (17), eines fehlenden Etiketts (17) auf der Trägerbahn (19) und/oder das Vorhandensein eines Gitterteils auf der Trägerbahn (19) durch die Steueranlage,
- Ansteuerung einer Verstellvorrichtung durch die Auswerteeinheit zur Anpassung des Spaltmaßes der Stanzvorrichtung mit der Verstellvorrichtung.

11. Steueranlage nach Anspruch 10, **gekennzeichnet durch** eine Verstellvorrichtung (9) zur Verstellung des Spaltmaßes zwischen einem Stanzzylinder (1) und einem Gegendruckzylinder (8) einer Stanzvorrichtung.

12. Steueranlage nach einem der Ansprüche 10 oder 11, **dadurch gekennzeichnet, dass** der Sensor ein 1D, 2D oder 3D-Sensor ist.

13. Steueranlage nach Anspruch 12, **dadurch gekennzeichnet, dass** der Sensor (24) als Lichttaster oder als Zeilenkamera ausgebildet ist.

14. Steueranlage nach einem der Ansprüche 10 bis 13, **dadurch gekennzeichnet, dass** der Sensor (24) mittels einer Haltevorrichtung quer zur Gitter- und/oder Trägerbahn (17,19) positionierbar und lösbar festgelegt ist.

15. Steueranlage nach einem der Ansprüche 10 bis 14, **dadurch gekennzeichnet, dass** die Sensorvorrichtung (21) zumindest für jedes in der Breite der Materialbahn nebeneinander auszustanzende Etikett einen Sensor (24) aufweist.

16. Steueranlage nach Anspruch 15, **dadurch gekennzeichnet, dass** eine Bedieneinheit (31) Eingabemittel für die Position eines jeden Sensors (24) zumindest in Richtung der Breite der Materialbahn und/oder für die Schrittweite der Verstellung des Spaltmaßes aufweist.

17. Steueranlage nach einem der vorherigen Ansprüche, **dadurch gekennzeichnet, dass** eine Bedieneinheit (31) mit Stellmitteln zur manuellen Einstellung des Spaltmaßes vorgegeben ist, wobei die Bedieneinheit (31) eine Mehrzahl von Bedienmitteln und Informationsfeldern aufweist, die der Bedienung der Steueranlage und der Wiedergabe von Informationen insbesondere auf Basis der Daten der Sensorvorrichtung (21) dienen.

18. Stanzvorrichtung umfassend eine Steueranlage nach einem der Ansprüche 10 bis 17.

19. Stanzvorrichtung nach Anspruch 18, umfassend einen Referenzsensor, der ein in der Steueranlage zu verarbeitendes Referenzsignal ausgibt.

20. Stanzvorrichtung nach einem der Ansprüche 18 und 19, umfassend einen Stanzzylinder (1) und einen Gegendruckzylinder, die zwischen sich einen Spalt aufweisen, sowie mit einer Abgittervorrichtung, mittels der eine gestanzte Materialbahn in eine Gitter- und eine Trägerbahn (17,19) trennbar ist, wobei das Spaltmaß des Spalts der Stanzvorrichtung durch ein Verfahren nach einem der Ansprüche 1 bis 8 einstellbar ist.

## Claims

1. Method for setting a gap dimension of a gap between a punching cylinder (1) and an impression cylinder (8) of a punching device in an automated manner, a control system that is provided with an evaluating unit comprising a sensor device (21) that has at least one sensor (24), and the gap dimension of the punching device being adapted in an automated manner by means of an adjusting device (9) if there is a deviation from a desired state, **characterised in that** a material web that is separated, by means of a matrix-stripping device that is in particular provided with a matrix-stripping roll (16), into a backing web (19) having punched labels and a matrix web (17) is punched by the punching device, and **in that** the sensor (24) records data that is relevant to the matrix web and/or the backing web (17, 19), which data is used by the evaluating unit to draw a conclusion regarding the presence of a label (27) in the matrix web (17), a missing label on the backing web (19) and/or the presence of a matrix part in the backing web.

2. Method according to claim 1, **characterised in that** the desired state is predetermined with regard to the number, shape and/or position of the labels in the matrix web and/or of the labels missing in the backing web, and/or to the shape of the matrix of the matrix web.

3. Method according to either of the preceding claims, **characterised in that** the control system learns the desired state of the matrix web and/or the backing web (17, 19) in a learning phase.

4. Method according to claim 3, **characterised in that** the desired state is predetermined for the learning phase and is in particular set by an operator by adapting the gap dimension, the associated data regarding the matrix web and/or backing web (17, 19) are used by the control system to create at least one image of the desired state, and after the learning phase, the data of the sensor (24) or of an image thereof are used to determine deviations from the desired state in a comparison with the image.

5. Method according to any of the preceding claims, **characterised in that** the evaluating unit uses the data of a reference sensor of the punching device for signal analysis.

6. Method according to any of the preceding claims, **characterised in that** the gap dimension is adjusted on the basis of the position of a fault in the matrix web (17) or the backing web (19) and of the sensor (24).

7. Method according to any of the preceding claims, **characterised in that** the sensor device (21) comprises at least one sensor (24) designed as a light scanner or as a line camera, which sensor is aligned with the backing web and/or the matrix web (17, 19).

8. Method according to any of the preceding claims, **characterised in that** an automatic adjusting control system can be activated by means of an operating unit such that a gap dimension is enlarged in an automated manner to the extent that labels (27) adhere to the matrix web (17), and then the gap dimension is automatically adapted until there are no labels adhering.

9. Method according to any of the preceding claims, **characterised in that** if there is a deviation, the backing web (19) is marked and/or associated information is electronically stored.

10. Control system for setting a gap dimension of a gap between a punching cylinder (1) and an impression cylinder (8) of a punching device in an automated manner, comprising a sensor device (21) having at least one sensor (24) and having an evaluating unit, **characterised by** being designed to carry out the following steps:
- the sensor device receiving data relating to a matrix web and/or backing web (17, 19) that are produced by separating a material web that is punched by the punching device,
- the control system determining the presence of a label (27) in the matrix web (17), a missing label (17) on the backing web (19) and/or the presence of a matrix part on the backing web (19),
- the evaluating unit actuating an adjusting device in order to adapt the gap dimension of the punching device by means of the adjusting device.

11. Control system according to claim 10, **characterised by** an adjusting device (9) for adjusting the gap dimension between a punching cylinder (1) and an impression cylinder (8) of the punching device.

12. Control system according to either claim 10 or claim 11, **characterised in that** the sensor is a one-dimensional, two-dimensional or three-dimensional sensor.

13. Control system according to claim 12, **characterised in that** the sensor (24) is designed as a light scanner or as a line camera.

14. Control system according to any of claims 10 to 13, **characterised in that** the sensor (24) can be positioned, and is detachably fastened, transversely to the matrix web and/or the backing web (17, 19) by means of a holding device.

15. Control system according to any of claims 10 to 14, **characterised in that** the sensor device (21) comprises a sensor (24) at least for each label to be punched out adjacently in the width of the material web.

16. Control system according to claim 15, **characterised in that** an operating unit (31) comprises input means for the position of each sensor (24) at least in the direction of the width of the material web, and/or for the increment of the adjustment of the gap dimension.

17. Control system according to any of the preceding claims, **characterised in that** an operating unit (31) is provided with setting means for manually setting the gap dimension, the operating unit (31) comprising a plurality of operating means and information fields that are used to operate the control system and to reproduce information in particular on the basis of the data of the sensor device (21).

18. Punching device comprising a control system according to any of claims 10 to 17.

19. Punching device according to claim 18, comprising a reference sensor that outputs a reference signal to be processed in the control system.

20. Punching device according to either claim 18 or claim 19, comprising a punching cylinder (1) and an impression cylinder that have a gap therebetween, and comprising a matrix-stripping device by means of which a punched material web can be separated into a matrix web and a backing web (17, 19), it being possible to set the gap dimension of the gap of the punching device by means of a method according to any of claims 1 to 8.

## Revendications

1. Procédé de réglage automatique de la dimension de l'écartement entre un cylindre de découpage (1) et un cylindre antagoniste (8) d'un dispositif de découpage, un système de commande pourvu d'une unité d'évaluation comprenant un dispositif de détection (21) équipé d'au moins un capteur (24) et, en cas d'écart avec un état de consigne, la dimension de l'écartement du dispositif de découpage étant ajusté automatiquement au moyen d'un dispositif de réglage (9), **caractérisé en ce qu'**une bande de matière est découpée avec le dispositif de découpage, laquelle bande de matière est séparée en une bande support (19) pourvue d'étiquettes découpées et une bande quadrillée (17) et au moyen d'un dispositif de séparation de quadrillage muni d'un rouleau de séparation de quadrillage (16) et **en ce que** le capteur (24) reçoit des données relatives à la bande quadrillée et/ou à la bande support (17, 19), lesquelles données permettent de conclure, au moyen de l'unité d'évaluation, la présence d'une étiquette (27) dans la bande quadrillée (17), d'une étiquette manquante sur la bande support (19) et/ou la présence d'une partie quadrillée dans la bande support.

2. Procédé selon la revendication 1, **caractérisé en ce que** l'état de consigne concernant le nombre, la forme et/ou la position des étiquettes présentes dans la bande quadrillée, des étiquettes manquantes dans la bande support et/ou la forme du quadrillage de la bande quadrillée.

3. Procédé selon l'une des revendications précédentes, **caractérisé en ce que** le système de commande apprend l'état de consigne de la bande quadrillée et/ou support (17, 19) dans une phase d'apprentissage.

4. Procédé selon la revendication 3, **caractérisé en ce que** l'état de consigne est prescrit pour la phase d'apprentissage et est notamment réglé par adaptation de l'écartement par un opérateur, les données associées de la bande quadrillée et/ou support (17, 19) sont utilisées par le système de commande pour créer au moins image de l'état de consigne et, après la phase d'apprentissage, les données du capteur (24) ou une image de celles-ci sont utilisées pour déterminer des écarts par rapport à l'état de consigne dans une comparaison avec l'image.

5. Procédé selon l'une des revendications précédentes, **caractérisé en ce que** l'unité d'évaluation utilise les données d'un capteur de référence du dispositif de découpage pour analyser le signal.

6. Procédé selon l'une des revendications précédentes, **caractérisé en ce que** l'adaptation de la dimension de l'écartement est effectuée en fonction de la position d'un défaut dans la bande quadrillée (17) ou la bande support (19) et du capteur (24).

7. Procédé selon l'une quelconque des revendications précédentes, **caractérisé en ce que** le dispositif de détection (21) comprend au moins un capteur (24) conçu comme un détecteur de lumière ou une caméra à balayage linéaire et accordé sur le la bande quadrillée et/ou support (17, 19).

8. Procédé selon l'une des revendications précédentes, **caractérisé en ce qu'**un automatisme de réglage que peut être activé par une unité de commande de manière à augmenter automatiquement la dimension de l'écartement de sorte que les étiquettes (27) restent attachées dans la bande quadrillée (17), puis une adaptation de la dimension de l'écartement est effectuée automatiquement jusqu'à ce que plus aucune étiquette ne reste attachée.

9. Procédé selon l'une des revendications précédentes, **caractérisé en ce que**, en cas d'écart, la bande support (19) est marquée et/ou une information associée est mémorisée électroniquement.

10. Système de commande destiné à régler automatiquement la dimension de l'écartement entre un cylindre de découpage (1) et un cylindre antagoniste (8) d'un dispositif de découpage, le système de commande comprenant un dispositif de détection (21) pourvu d'au moins un capteur (24) et d'une unité d'évaluation, **caractérisé par** une configuration permettant de réaliser le étapes suivantes :
- enregistrer, par le biais du dispositif de détection, des données relatives à une bande quadrillée et/ou support (17, 19) générées par la séparation d'une bande de matière découpée par le dispositif de découpage,
- déterminer, par le biais du système de commande, la présence d'une étiquette (27) dans la bande quadrillée (17), d'une étiquette manquante (17) sur la bande support (19) et/ou la présence d'une partie quadrillée sur la bande support (19),
- commander un dispositif de réglage, par le biais de l'unité d'évaluation, pour adapter la dimension de l'écartement du dispositif de découpage avec le dispositif de réglage.

11. Système de commande selon la revendication 10, **caractérisé par** un dispositif de réglage (9) destiné à régler la dimension de l'écartement entre un cylindre de découpage (1) et un cylindre antagoniste (8) d'un dispositif de découpage.

12. Système de commande selon l'une des revendications 10 ou 11, **caractérisé en ce que** le capteur est un capteur 1D, 2D ou 3D.

13. Système de commande selon la revendication 12, **caractérisé en ce que** le capteur (24) est conçu comme un détecteur de lumière ou comme une caméra à balayage linéaire.

14. Système de commande selon l'une des revendications 10 à 13, **caractérisé en ce que** le capteur (24) peut être positionné et fixé de manière amovible transversalement à la bande quadrillée et/ou support (17, 19) au moyen d'un dispositif de retenue.

15. Système de commande selon l'une des revendications 10 à 14, **caractérisé en ce que** le dispositif de détection (21) comporte un capteur (24) au moins pour chaque étiquette à découper côte à côte dans la largeur de la bande de matière.

16. Système de commande selon la revendication 15, **caractérisé en ce qu'**une unité de commande (31) comprend un moyen d'entrée de la position de chaque capteur (24) au moins dans le sens de la largeur de la bande de matière et/ou du pas de l'adaptation de la dimension de l'écartement.

17. Système de commande selon l'une des revendications précédentes, **caractérisé en ce qu'**une unité de commande (31) est prédéterminée par des moyens de réglage destiné à régler manuellement la dimension de l'écartement, l'unité de commande (31) comportant une pluralité de moyens de commande et de champs d'information qui servent au fonctionnement du système de commande et à la reproduction d'informations notamment sur la base de données du dispositif de détection (21) .

18. Dispositif de découpage comprenant un système de commande selon l'une des revendications 10 à 17.

19. Dispositif de découpage selon la revendication 18, comprenant un capteur de référence qui délivre un signal de référence destiné à être traité dans le système de commande.

20. Dispositif de commande selon l'une des revendications 18 et 19, comprenant un cylindre de découpage (1) et un cylindre antagoniste qui présentent un écartement entre eux, et un dispositif de séparation de quadrillage permettant de séparer une bande de matière découpée dans une bande quadrillée et une bande support (17, 19), la dimension de l'écartement du dispositif de découpage pouvant être réglée par un procédé selon l'une des revendications 1 à 8.
